# EUROPÄISCHE PATENTSCHRIFT

(11) **EP 0 430 091 B1**
(45) Veröffentlichungstag und Bekanntmachung des Hinweises auf die Patenterteilung: **15.06.1994**
(21) Anmeldenummer: 90122383.4
(22) Anmeldetag: 23.11.1990
(51) Int. Cl.: B61B 12/02

(54) **Einrichtung zur Einsteighilfe bei kontinuierlich umlaufenden Seilbahnen**
Device for facilitating the boarding of continually circulating rope railways
Dispositif pour faciliter l'accès des téléphériques circulant en continu

(30) Priorität: 24.11.1989 AT 2682/89
(43) Veröffentlichungstag der Anmeldung: 05.06.1991
(73) Patentinhaber: KONRAD DOPPELMAYR & SOHN MASCHINENFABRIK GESELLSCHAFT M.B.H. & CO. KG., A-6961 Wolfurt (AT)
(72) Erfinder: Mayer, Helmuth, A-6911 Lochau (AT)
(74) Vertreter: Torggler, Paul, Dr.

(56) Entgegenhaltungen:
- FR-A- 2 392 857
- US-A- 3 548 753

## Beschreibung

Die Erfindung bezieht sich auf eine Einrichtung zur Einstieghilfe bei kontinuierlich umlaufenden Seilbahnen, insbesondere Sesselbahnen mit Seilscheibeneinstieg, wobei in Fahrtrichtung des bergwärts führenden Förderseiles wirkende Beschleunigungs- und/oder Transportmittel für den Skiläufer vorgesehen sind.

Insbesondere bei Sesselbahnen werden heute die Fahrgäste üblicherweise in Fahrtrichtung der Seilbahn zugeführt (Seilscheibeneinstieg). Die Skifahrer müssen dabei meist selbst durch Anschieben mit den Stöcken an den Startplatz gelangen, wo sie dann von den umlaufenden Sesseln übernommen werden. Bei Hochleistungsbahnen erfolgt die Zuführung der Fahrgäste (jeweils zwei, drei oder vier Personen gleichzeitig) in relativ kurzen Intervallen.

Es wurden bereits verschiedene mechanische Transport- und Beschleunigungseinrichtungen vorgeschlagen, um den Fahrgästen den Zugang zum Startplatz zu erleichtern, z.B. umlaufende Förderbänder, angetriebene Rollen und/oder Schubarme.

Bewährt hat sich in jüngerer Zeit die Kombination eines motorisch angetriebenen umlaufenden Förderbandes, dessen Obertrum im wesentlichen horizontal liegt und sich in Fahrtrichtung des bergwärts führenden Förderseiles bewegt, mit einer einstiegseitig dem Förderband vorgesetzten abfallenden Beschleunigungsrampe, wobei der Zugang zur abfallenden Beschleunigungsrampe durch eine im Intervall der Bahngehänge öffnende Einstiegschranke freigegeben wird (AT-A 3427/87).

Vorgeschlagen wurde auch eine Anlage zur Einstieghilfe bei Sesselbahnen mit Seilscheibeneinstieg, bestehend aus angetriebenen Mitnehmerarmen, die dem Skiläufer von hinten einen Schub erteilen, und aus einer Einstiegspiste unterhalb der angetriebenen Mitnehmerarme, wobei diese Einstiegspiste einen Gleitbelag aus synthetischem Material oder eine Vielzahl von Rollen aufweist und gegenüber dem Fundament der Anlage in der Neigung einstellbar ist (FR-A 2 392 857).

Aufgabe der Erfindung ist es, den Anwendungsbereich von Einstieghilfen der eingangs genannten Gattung zu erweitern. Dies wird erfindungsgemäß dadurch erreicht, daß zumindest ein Teil der Beschleunigungs- und/oder Transportmittel relativ zum festen Baukörper der Seilbahnstation gleich- oder gegensinnig zur Transport- bzw. Fahrtrichtung verstellbar ist.

Dadurch wird es möglich (jedenfalls besser als bisher), die Einstieghilfe auch bei Seilbahnen anzuwenden, bei denen die Talstation als Spannstation ausgebildet ist, in der die Seilscheibe in Seilrichtung verstellbar angeordnet ist, um vor allem belastungsbedingt mit der Zeit hervorgerufene Seillängungen auszugleichen. Je nach Stellung der Seilscheibe wird bei einer solchen Anlage auch die eigentliche Einstiegstelle, wo der Skiläufer vom Bahngehänge (z.B. Sessel) übernommen wird, entsprechend verschoben, weil die Einstiegstelle bereits in einem bestimmten konstanten Abstand vor der Seilscheibe sein sollte.

Die Beschleunigungs- und/oder Transportmittel können vorzugsweise ein motorisch angetriebenes umlaufendes Förderband aufweisen, dessen Obertrum im wesentlichen horizontal liegt und sich in Fahrtrichtung des bergwärts führenden Förderseiles bewegt.

Der Antrieb des Förderbandes könnte so gesteuert sein, daß er dem Förderband über eine gewisse Zeitspanne entsprechend dem Intervall der Bahngehänge (Sessel) eine intermittierende beschleunigte Bewegung erteilt, z.B. jedesmal vom Moment der Öffnung der Einstiegschranke, bis das der betreffenden Schrankenöffnung zugeordnete Bahngehänge (Sessel) die Station verläßt. Einfacher ist es jedoch, den Antrieb des Förderbandes so auszubilden, daß das Förderband kontinuierlich umläuft, und zwar mit einer der jeweiligen Seilumlaufgeschwindigkeit entsprechenden proportionalen Geschwindigkeit, die jedoch vorzugsweise kleiner als die Seilumlaufgeschwindigkeit und konstant ist, solange die Seilumlaufgeschwindigkeit konstant bleibt. In diesem Fall ist es zweckmäßig, im Bereich des Einstiegendes des Förderbandes eine besondere Beschleunigungseinrichtung auszubilden - z.B. entsprechend dem eingangs genannten bekannten Vorschlag - in Form einer abfallenden Beschleunigungsrampe, deren Zugang durch eine im Intervall der Bahngehänge (Sessel) öffnende Einstiegschranke od.dgl. gesichert ist.

Wenn die Beschleunigungs- und/oder Transportmittel nur aus einem umlaufenden Förderband bestehen (z.B. einem intermittierend beschleunigten), dann besteht die erfindungsgemäße Lösung darin, dieses Förderband relativ zum festen Baukörper der Seilbahnstation in Transport- bzw. Fahrtrichtung verstellbar auszubilden. Bei "geteilten" Beschleunigungs- und/oder Transportmitteln, z.B. bei einem konstant umlaufenden Förderband und vorgesetzten Beschleunigungsrampe genügt es, wenn nur ein Teil, im konkret genannten Fall die Beschleunigungsrampe, erfindungsgemäß verstellbar angeordnet ist. Es können aber auch, z.B. wenn Förderband und Beschleunigungsrampe auf einem gemeinsamen Träger angeordnet sind, beide Teile der Beschleunigungs- und/oder Transportmittel, nämlich Förderband und Beschleunigungsrampe in der Talstation in Transportrichtung vorzugsweise gemeinsam verstellbar sein.

Vorteilhaft ist es ferner, wenn mit dem verstellbaren Teil der Beschleunigungs- und/oder Transportmittel auch die vorzugsweise vorhandene Einstiegschranke verstellbar ist, etwa dadurch, daß die Einstiegschranke am verstellbaren Teil der Beschleunigungs- und/oder Transportmittel ausgebildet ist. Weiters wäre es z.B. zweckmäßig, das Gefälle der Beschleunigungsrampe einstellen zu können.

Gemäß einer weiteren Ausführungsform der Erfindung ist vorgesehen, daß das Förderband quer zur Transportrichtung verstellbar ist. Eine solche Verstellung des Förderbandes quer zur Transportrichtung ist sinnvoll, um einen schon abgenützten Bereich der Oberfläche des Förderbandes "auf die Seite" zu schieben und einen noch unabgenützten Oberflächenbereich zum Einsatz zu bringen.

Die Erfindung ist anhand der Zeichnung durch ein Ausführungsbeispiel näher erläutert.

Fig. 1 zeigt eine Seitenansicht A und Fig. 2 eine Draufsicht auf den Einstiegsbereich der als Spannstation ausgebildeten Talstation einer Sesselbahn.

Der Einstiegbereich der dargestellten Talstation einer Sesselbahn weist ein ortsfestes Fundament 1 aus Beton auf, welches zum festen Baukörper der Seilbahnstation gehört und auf dem eine Tragkonstruktion 2 ruht, auf welcher die Antriebsmittel und Führungsorgane eines umlaufenden Förderbandes 3 angeordnet sind, dessen Obertrum im wesentlichen horizontal liegt und sich im Betrieb in Fahrtrichtung 4 der Sesselbahn bewegt. Fig. 2 ist ohne das Förderband 3 dargestellt, sodaß auch in Fig. 2 die das Obertrum des Förderbandes 3 stützenden Stützrollen 6 und Umlenkwalzen 7 sichtbar sind. Das Förderband 3 kann aus einem Trägerband aus verstärktem, vorzugsweise gewebeverstärktem hochpolymeren Werkstoff und aus einem für Skilaufflächen gut gleitenden Belag aus einem Kunststoffvlies bestehen.

Am einstiegseitigen Ende des Förderbandes 3 trägt die Tragkonstruktion 2 eine geneigte, zum Förderband 3 abfallende Beschleunigungsrampe 8, ferner die Einstiegschranke 9 (in Fig. 1 gerade geschlossen) sowie seitlich neben der Beschleunigungsrampe 8 Handläufe bzw. Geländer 10. Die Beschleunigungsrampe 8 ist zweckmäßig so ausgelegt, daß der Skiläufer auf das Förderband 3 mit einer Geschwindigkeit V₁ auffährt, die größer ist als die Geschwindigkeit V₂ des Förderbandes 3. Auf der im wesentlichen horizontalen Oberfläche des Förderbandes verringert sich dann die Geschwindigkeit des Skiläufers auf die Umlaufgeschwindigkeit V₂ des Förderbandes. Diese Umlaufgeschwindigkeit ist kleiner als die Seilumlaufgeschwindigkeit V₃ der Sesselbahn. Durch eine solche Einstieghilfe wird nicht nur der Komfort beim Zustieg durch verringerten Anfahrstoß vergrößert, sondern es kann auch die Fahrgeschwindigkeit angehoben und dadurch die Förderleistung der Seilbahn verbessert werden.

Vor der Beschleunigungsrampe 8 ist das Fundament mit einem Bretterboden 11 abgedeckt. Dort befindet sich der mit einer Schneeauflage versehene Anstellbereich für die Skiläufer. Auch die Beschleunigungsrampe 8 weist im Betrieb eine Schneeauflage oder aber einen Gleitbelag, etwa wie das Förderband 3, auf.

In Fig. 1 sind zwei Stellungen S und S′ der Seilscheibe 12 eingezeichnet. Der Abstand zwischen S und S′ ist der Spannweg. In Fig. 1 entspricht die Stellung S dem dargestellten Betriebszustand. Muß die Seilscheibe 12 zur Spannung des Seiles 13 in Richtung nach S′ verschoben werden, dann verschiebt sich auch die - in Fig. 1 durch das fix am Seil 13 geklemmte Sesselgehänge 14 symbolisierte - Einstiegstelle (im Bereich zwischen der nicht dargestellten Seilscheiben-Einführungsrolle und der Einfahrtbinder-Rolle) in Richtung nach S′. Zu dieser verschobenen Einstiegstelle paßt die dargestellte Lage des Förderbandes 3 und der Beschleunigungsrampe 8 nicht mehr.

Gemäß der Erfindung kann nun aber das Förderband 3 und die Beschleunigungsrampe 8 (samt Einstiegsschranke 9) in Transport- bzw. Fahrtrichtung (gleichsinnig oder gegensinnig) verstellt werden, und zwar im dargestellten Fall in Richtung des Pfeiles 15 (dann aber, wenn nötig, wieder zurück in Richtung des Pfeiles 16). Zur Verstellung weist die Rahmenkonstruktion 2 einfach ein Paar Kufen 17 auf, die es gestatten, die Rahmenkonstruktion 2 z.B. mit Hilfe eines Traktors oder einer Winde in die gewünschte Richtung 15,16 über eine der Verstellung der Seilscheibe 12 entsprechenden Länge zu ziehen (was üblicherweise nicht sehr oft im Laufe eines Betriebsjahres erforderlich ist). Es wäre natürlich auch möglich, die Rahmenkonstruktion 2 mit Laufrollen auszustatten, um ein leichteres Verstellen zu ermöglichen, und eine Verstelleinrichtung für die Rahmenkonstruktion 2 vorzusehen, die mit der Verstelleinrichtung für die Seilscheibe 12 gekoppelt ist. Beim Verstellen der Rahmenkonstruktion 2 in Richtung von S und S′ (Pfeil 15) ist auch der Bretterboden 11 einfach durch Abnehmen einzelner Bretter zu verkürzen.

Eine mögliche Ausführungsvariante zu Fig. 1 und 2 besteht darin, daß ein in Richtung des Pfeiles 15 verlängertes Förderband verwendet wird, das auf einem ortsfesten Rahmen angeordnet ist und sich fallweise unter den Bretterboden 11 hinein erstreckt und daß zur Anpassung der Einstieghilfe an unterschiedliche Stellungen der Seilscheibe 12 nur die Beschleunigungsrampe 8 (samt Einstiegschranke 9 und Handlauf bzw. Geländer 10) verstellt wird. Dazu muß allerdings die Beschleunigungsrampe 8 auf einem gesonderten, in Richtung der Pfeile 15,16 verstellbaren Rahmenteil angeordnet sein.

Die Erfindung ist insbesondere für Sesselbahnen mit fix am Seil geklemmten Sesseln gedacht, kann aber grundsätzlich auch für kontinuierlich umlaufende Seilbahnen mit anderen Fahrbetriebsmitteln (Bahngehängen), z.B. Schleppgehängen, zur Anwendung kommen.

## Patentansprüche

1. Einrichtung zur Einstieghilfe bei kontinuierlich umlaufenden Seilbahnen, insbesondere Sesselbahnen mit Seilscheibeneinstieg, wobei in Fahrtrichtung (4) des bergwärts führenden Förderseiles (13) wirkende Beschleunigungs- und/oder Transportmittel für den Skiläufer vorgesehen sind, dadurch gekennzeichnet, daß zumindest ein Teil der Beschleunigungs- und/oder Transportmittel (3,8) relativ zum festen Baukörper (1) der Seilbahnstation gleich oder gegensinnig zur Transport- bzw. Fahrtrichtung (4) verstellbar ist.

2. Einrichtung nach Anspruch 1, dadurch gekennzeichnet, daß die Beschleunigungs- und/oder Transportmittel ein angetriebenes umlaufendes Förderband (3) aufweisen, dessen Obertrum im wesentlichen horizontal liegt und sich in Fahrtrichtung (4) des bergwärts führenden Förderseiles (13) bewegt, wobei dieses Förderband (3) in der Seilbahnstation vorzugsweise gleich- bzw. gegensinnig zur Transport- bzw. Fahrtrichtung verstellbar angeordnet ist.

3. Einrichtung nach Anspruch 1 oder 2, dadurch gekennzeichnet, daß im Bereich des Einstiegendes des vorzugsweise kontinuierlich mit einer der Seilumlaufgeschwindigkeit entsprechenden Geschwindigkeit umlaufenden Förderbandes (3) eine abfallende Beschleunigungsrampe (8) angeordnet ist, deren Zugang vorzugsweise durch eine im Intervall der Bahngehänge (z.B. Sessel) öffnende Einstiegschranke (9) gesichert ist, wobei entweder die Beschleunigungsrampe (8) (ohne das Förderband) oder die Beschleunigungsrampe (8) samt Förderband (3) in der Seilbahnstation vorzugsweise gleich- bzw. gegensinnig zur Transport- bzw. Fahrtrichtung verstellbar angeordnet sind.

4. Einrichtung nach einem der Ansprüche 1 bis 3, dadurch gekennzeichnet, daß die Verstellung der Beschleunigungs- oder Transportmittel durch Verschieben ihres Trägers (ihrer Träger) relativ zum festen Baukörper der Seilbahnstation vorzugsweise auf einem ortsfesten Fundament (1) erfolgt.

5. Einrichtung nach Anspruch 4, dadurch gekennzeichnet, daß Beschleunigungsrampe (8) und Förderband (3) auf einem gemeinsamen Träger (2) verstellbar angeordnet sind.

6. Einrichtung nach Anspruch 4 oder 5, dadurch gekennzeichnet, daß der Träger der Beschleunigungsrampe (8) und/oder des Förderbandes (3) als ein in der Seilbahnstation verschiebbarer Schlitten (2,17) ausgebildet ist.

7. Einrichtung nach einem der Ansprüche 1 bis 6, dadurch gekennzeichnet, daß mit dem verstellbaren Teil der Beschleunigungs- und/oder Transportmittel (3,8) auch die Einstiegschranke (6) verstellbar ist.

8. Einrichtung nach Anspruch 7, dadurch gekennzeichnet, daß die Einstiegschranke (9) am verstellbaren Teil der Beschleunigungs- und/oder Transportmittel (3,8) ausgebildet ist.

9. Einrichtung nach einem der Ansprüche 1 bis 8, dadurch gekennzeichnet, daß die verstellbaren Beschleunigungs- und/oder Transportmittel (3,8) in der Spannstation der Seilbahn angeordnet sind und der Verstellweg des verstellbaren Teiles der Beschleunigungs- und/oder Transportmittel (3,8) vorzugsweise dem Spannweg der Seilscheibe (12) entspricht.

10. Einrichtung nach einem der Ansprüche 1 bis 9, dadurch gekennzeichnet, daß die Beschleunigungs- und/oder Transportmittel (3,8) ein angetriebenes umlaufendes Förderband (3) aufweisen, dessen Obertrum im wesentlichen horizontal liegt und sich in Fahrtrichtung (4) des bergwärts führenden Förderseiles (13) bewegt, wobei das Förderband quer zur Transportrichtung verstellbar ist.

## Claims

1. A device for facilitating boarding of continually circulating cableways, in particular chairways with cable pulley boarding, wherein there are provided acceleration and/or transportation means for the skier, said means acting in the direction of travel (4) of the conveyor cable (13) which leads uphill, characterised in that at least a part of the acceleration and/or transportation means (3, 8) is adjustable relative to the fixed structural body (1) of the cableway station in the same direction as or the opposite direction to the direction (4) of travel or transportation.

2. A device according to claim 1 characterised in that the acceleration and/or transportation means have a driven circulating conveyor belt (3) whose upper run is disposed substantially horizontally and moves in the direction of travel (4) of the conveyor cable (13) which leads uphill, wherein said conveyor belt (3) is arranged in the cableway station adjustably preferably in the same direction as or the opposite direction to the direction of travel or transportation.

3. A device according to claim 1 or claim 2 characterised in that a downwardly extending acceleration ramp (8) is arranged in the region of the boarding end of the conveyor belt (3) which preferably continuously circulates at a speed corresponding to the cable circulation speed, access to the ramp preferably being secured by a boarding barrier (9) which opens at the interval of the cableway suspension means (for example chairs), wherein either the acceleration ramp (8) (without the conveyor belt) or the acceleration ramp (8) with conveyor belt (3) is arranged adjustably in the cableway station preferably in the same direction as or the opposite direction to the direction of travel or transportation.

4. A device according to one of claims 1 to 3 characterised in that adjustment of the acceleration or transportation means is effected by displacement of the carrier (or carriers) thereof relative to the fixed structural body of the cableway station, preferably on a stationary foundation (1).

5. A device according to claim 4 characterised in that the acceleration ramp (8) and the conveyor belt (3) are arranged adjustably on a common carrier (2).

6. A device according to claim 4 or claim 5 characterised in that the carrier of the acceleration ramp (8) and/or the conveyor belt (3) is in the form of a slide (2, 17) which is displaceable in the cableway station.

7. A device according to one of claims 1 to 6 characterised in that the boarding barrier (9) is also adjustable with the adjustable part of the acceleration and/or transportation means (3, 8).

8. A device according to claim 7 characterised in that the boarding barrier (9) is disposed on the adjustable part of the acceleration and/or transportation means (3, 8).

9. A device according to one of claims 1 to 8 characterised in that the adjustable acceleration and/or transportation means (3, 8) are arranged in the tensioning station of the cableway and the adjustment travel of the adjustable part of the acceleration and/or transportation means (3, 8) preferably corresponds to the tensioning travel of the cable pulley (12).

10. A device according to one of claims 1 to 9 characterised in that the acceleration and/or transportation means (3, 8) have a driven circulating conveyor belt (3) whose upper run is disposed substantially horizontally and moves in the direction of travel (4) of the conveyor cable (13) which leads uphill, wherein the conveyor belt is adjustable transversely to the direction of transportation.

## Revendications

1. Dispositif pour faciliter l'accès dans le cas de transporteurs aériens à mouvement continu, et en particulier pour télésièges avec accès à poulie de renvoi, dans lequel il est prévu, pour les skieurs, des moyens d'accélération et/ou de transport agissant dans le sens de la marche (4) du câble tracteur (13) allant en direction de la montagne, caractérisé en ce qu'au moins une partie des moyens d'accélération et/ou de transport (3, 8) est déplaçable par rapport à la structure fixe (1) de la station, et ce dans le sens du transport ou de la marche (4), ou dans le sens contraire.

2. Dispositif selon la revendication 1, caractérisé en ce que les moyens d'accélération et/ou de transport présentent un tapis roulant (3) entraîné en mouvement continu, dont le brin supérieur est situé sensiblement horizontalement et se déplace dans le sens de la marche (4) du câble tracteur (13) menant vers la montagne, ce tapis roulant (3) étant disposé réglable dans le même sens que celui du transport ou de la marche, ou dans le sens contraire.

3. Dispositif selon la revendication 1 ou 2, caractérisé en ce qu'il est prévu, dans la zone de l'extrémité d'accès du tapis roulant (3), à circulation de préférence continue avec une vitesse correspondant à la vitesse de rotation du câble, une rampe d'accélération (8) inclinée, dont l'entrée est de préférence protégée par une barrière d'accès (9), qui s'ouvre dans l'intervalle des éléments suspendus (par exemple télésièges), la rampe d'accélération (8) (sans le tapis roulant) ou la rampe d'accélération (8) avec le tapis roulant (3) étant disposée dans la station, de préférence mobile dans le même sens que le sens de transport ou de marche, ou dans le sens contraire.

4. Dispositif selon l'une des revendications 1 à 3, caractérisé en ce que l'ajustage des moyens d'accélération ou de transport est effectué par un déplacement de leur support, par rapport à la structure fixe de la station de transport aérien, de préférence sur une assise fixe (1).

5. Dispositif selon la revendication 4, caractérisé en ce que la rampe d'accélération (8) et le tapis roulant (3) sont disposés mobiles sur un support commun (2).

6. Dispositif selon la revendication 4 ou 5, caractérisé en ce que le support de la rampe d'accélération (8) et/ou du tapis roulant (3) est conçu sous la forme d'un chariot (2, 17) déplaçable dans la station de transport aérien.

7. Dispositif selon l'une des revendications 1 à 6, caractérisé en ce que la barrière d'accès (6) est également mobile avec la partie mobile des moyens d'accélération et/ou de transport (3, 8).

8. Dispositif selon la revendication 7, caractérisé en ce que la barrière d'accès (9) est réalisée au niveau de la partie mobile des moyens d'accélération et/ou de transport (3, 8).

9. Dispositif selon l'une des revendications 1 à 8, caractérisé en ce que les moyens mobiles d'accélération et/ou de transport (3, 8) sont disposés dans la station tendeuse du transporteur aérien et en ce que l'étendue de déplacement de la partie mobile des moyens d'accélération et/ou de transport (3, 8) correspond de préférence à la distance de tension de la poulie de renvoi (12).

10. Dispositif selon l'une des revendications 1 à 9, caractérisé en ce que les moyens d'accélération et/ou de transport (3, 8) présentent un tapis roulant (3) continu entraîné, dont le brin supérieur est situé sensiblement horizontalement et se déplace dans le sens de la marche (4) du câble tracteur (13) menant vers la montagne, le tapis roulant étant ajustable transversalement au sens du transport.
